# EUROPÄISCHE PATENTSCHRIFT

(11) **EP 1 341 255 B1**
(45) Veröffentlichungstag und Bekanntmachung des Hinweises auf die Patenterteilung: **29.06.2005**
(21) Anmeldenummer: 02004146.3
(22) Anmeldetag: 25.02.2002
(51) Int. Cl.: H01Q 1/12, H01Q 1/24, H01Q 1/44, F21V 21/116, F21V 7/00, F21S 8/08

(54) **Antennenmodul und Lichtmast mit einem solchen Antennenmodul**
Antenna module and light pole with such an antenna module
Module d'antenne et pylone d'éclairage avec un tel module d'antenne

(43) Veröffentlichungstag der Anmeldung: 03.09.2003
(73) Patentinhaber: Ewo GmbH, 39058 Sarnthein (IT)
(72) Erfinder: Wohlgemuth, Ernst Adolf, 39058 Sarnthein (IT); Delfini, Domenico, 50132 Farina (IT)
(74) Vertreter: Paul, Dieter-Alfred, Dipl.-Ing.

(56) Entgegenhaltungen:
- EP-A- 0 953 801
- WO-A-98/53522
- DE-U- 29 622 190
- US-A- 5 880 701
- US-A- 5 963 178

## Beschreibung

Die vorliegende Erfindung betrifft ein Antennenmodul zur Anbringung auf einem Bauwerk, insbesondere einem Lichtmast nach dem Oberbegriff von Anspruch 1. Des weiteren betrifft die Erfindung einen Lichtmast, der mit wenigstens einem solchen Antennenmodul versehen ist.

Die Betreiber von Mobilfunknetzen sind darauf angewiesen, in regelmäßigen Abständen Sende- und Empfangsantennen aufzustellen, um ein flächendeckendes Telefonnetz mit möglichst wenigen sogenannten Funklöchern den Benutzern zur Verfügung zu stellen. Ein Problem dabei besteht darin, geeignete Standorte für solche Antennen beispielsweise auf Hochhäusern in entsprechender Lage zu finden, zumal solche Standorte zum Teil sehr teuer bezahlt werden müssen. Eine weitere Schwierigkeit besteht in der Montage der Antenne, die vor Ort an dem entsprechenden Gebäude erfolgt, was dazu führt, daß die bekannten Antennen nach Art von Fernsehantennen Einzelanfertigungen darstellen.

Vor dem Hintergrund dieser Problematik wird in der US-A-5,880,701 vorgeschlagen individuell einsetzbare Antennenmodule zur Verfügung zu stellen.

Diese Antennenmodule besitzen eine zentrale Säule, die Befestigungsmittel zur Anbringung von Sende- und/oder Empfangsantennen insbesondere für die Telekommunikation aufweist und von einer Verblendung aus einem funkwellendurchlässigen Material umgeben ist, wobei am Basisende und/oder am oberen Ende der Säule Kupplungsmittel vorgesehen sind, um das Antennenmodul an einem Bauwerk anzubringen oder mit einem weiteren Antennenmodul zu verbinden.

Dieses Standard-Antennenmodul kann komplett vormontiert und über die am Basisende vorgesehenen Kupplungsmittel an dem Lichtmast angebracht werden.

Die Aufgabe der vorliegende Erfindung ist es, ein Antennenmodul der eingangsgenannten Art so auszugestalten, daß es leicht montiert werden kann. Diese Aufgabe ist erfindungsgemäß durch die kennzeichnenden Merkmale von Anspruch 1 gelöst.

Aus aerodynamischen Gesichtspunkten sollte sich ein solcher Turm aus Antennenmodulen zu seiner Spitze hin verjüngen, und aus diesem Grund ist gemäß einer Ausführungsform der Erfindung vorgesehen, daß sich der Querschnitt der Verblendung eines jeden Antennenmoduls vom Basisende zum oberen Ende hin verjüngt, wobei die Außenkonturen der Verblendungen von zwei aneinandergrenzenden Antennenmodulen zweckmäßigerweise so gewählt sind, daß der Übergang zwischen den beiden Antennenmodulen fließend ist. In gleicher Weise können auch die Außenkonturen des Lichtmastes und der Antennenmodule aneinander angepaßt sein, daß der Übergang vom Lichtmast zu dem daran fixierten Antennenmodul im wesentlichen fließend verläuft.

Die Verblendung, die im Grunde genommen einen beliebigen Querschnitt besitzen kann, in bevorzugter Weise jedoch einen runden oder quadratischen Querschnitt hat, muß aus einem funkwellendurchlässigen Material bestehen, wobei vorzugsweise ein Kunststoffmaterial eingesetzt wird, das die erforderliche Stabilität und ein geringes Gewicht besitzt.

Gemäß einer Ausgestaltung der Erfindung sind an der Säule Befestigungsmittel vorgesehen, um Antennen mit einem Versatz von 120° zueinander am Umfang der Säule verteilt anzubringen. Ein solcher Versatz um 120° gewährleistet gute Sende- und Empfangseigenschaften in allen Richtungen. In Ausgestaltung dieser Ausführungsform ist es möglich, die Befestigungsmittel so anzuordnen, daß zwei Sätze von drei um 120° zueinander versetzten Antennen übereinander an der Säule angebracht werden können. Auf diese Weise können in einem Antennenmodul die Antennen für verschiedene Netze (D1, D2, UMTS etc.) eines Anbieters untergebracht werden.

Als Befestigungsmittel können beispielsweise an der Säule Befestigungsrohre angebracht sein, an denen die Antennen festgespannt werden können. Des weiteren sind zweckmäßigerweise an der Säule Kabelhalterungen und/oder Kabelführungen für die erforderlichen Verbindungskabel vorgesehen.

Hinsichtlich weiterer Ausgestaltungen der Erfindung wird auf die Unteransprüche sowie die nachfolgende Beschreibung eines Ausführungsbeispiels unter Bezugnahme auf die beiliegende Zeichnung verwiesen. In der Zeichnung zeigt
- Figur 1: einen Lichtmast gemäß der vorliegenden Erfindung in Vorderansicht,
- Figur 2: in teilweise geschnittener Seitenansicht den Lichtmast aus Figur 1 in etwas verkleinertem Maßstab,
- Figur 3: ein Antennenmodul des kombinierten Licht/Antennenmastes aus den Figuren 1 und 2 in perspektivischer Ansicht und
- Figur 4: das Antennenmodul aus Figur 3 im Querschnitt.

In den Figuren 1 und 2 ist ein Lichtmast 1 gemäß der vorliegenden Erfindung dargestellt, wie er beispielsweise zur Beleuchtung von Fußballstadien etc. verwendet wird. Dieser Lichtmast 1 wird in an sich bekannter Weise von mehreren übereinandergesetzten Mastelementen 1a bis 1e gebildet, die miteinander verschweißt sind. Die Außenhülle oder Verkleidung 2 des Lichtmastes 1 besteht dabei aus einem Aluminiummaterial und ist innenseitig durch ein Gitter 3 von Verstärkungsstreben versteift. Etwa auf mittiger Höhe des Lichtmastes 1 sind mehrere Beleuchtungskörper 4 an der Verkleidung 2 angebracht, die nach oben hin Licht gegen zwei am oberen Ende des Lichtmastes vorgesehene Reflektoren 5 abstrahlen, um eine Fläche indirekt zu beleuchten.

Auf den eigentlichen Lichtmast 6 ist gemäß der vorliegenden Erfindung ein Turm aus vier Antennenmodulen 6 aufgesetzt. Der Aufbau dieser Antennenmodule 6 ist in den Figuren 3 und 4 dargestellt. Danach besitzt jedes Antennenmodul 6 eine zentrale Säule 7, die an ihrem Basisende und an ihrem oberen Ende jeweils einen Kupplungsflansch 8, 9 zur Verbindung mit einem weiteren Antennenmodul 6 bzw. mit dem oberen Ende des Lichtmastes 1 aufweist. Die Säule 7 trägt drei Befestigungsrohre 10, die sich in Säulenlängsrichtung erstrecken und gleichmäßig verteilt entlang des Umfangs der Säule 7, d.h. mit jeweils 120° Versatz zueinander an der Säule 7 über Befestigungsringe 17 angebracht sind. An den Befestigungsrohren 10 sind übereinander jeweils zwei Sende/Empfangs-Antennen 11 für den Bereich Mobilfunk vorgesehen. Die insgesamt sechs Antennen 11 bilden zwei übereinanderliegende Antennensätze für jeweils ein Mobilfunknetz. Beispielsweise kann der obere Antennensatz für das deutsche D1-Mobilfunknetz vorgesehen sein, und der untere Antennensatz für den Bereich UMTS zuständig sein. Alternativ können natürlich auch Antennen für andere Zwecke vorhanden sein. Die Antennen 11 sind an den Befestigungsrohren 10 mittels entsprechender Befestigungschellen 12 festgespannt.

An der Säule 7 sind weiterhin Kabelhalter bzw. Kabelführungen 13 für die Verbindungsleitungen bzw. Versorgungskabel für die Antennen 11 angebracht.

Die Säule 7 mit den daran vorgesehenen Antennen 11, Kabelhaltern 13 etc. ist von einer Verblendung 14 umgeben, die aus einem funkwellendurchlässigen Kunststoffmaterial besteht. Die Verblendung 14 ist an der Säule eingehängt und abgespannt. Hierzu sind an den Verbindungsflanschen 8, 9 jeweils Kunststoffträger 15, 16 vorgesehen, wobei die Verblendung 14 an dem oberen Träger 16 eingehängt ist und durch den unteren Träger 15 positioniert und stabilisiert wird. Wie die Figuren 3 und 4 gut erkennen lassen, sind die Träger 15, 16 kreuzförmig ausgebildet, wobei jeder der vier Trägerarme 18 mit einem Eckenbereich der Verblendung 14 in Kontakt steht.

Die Figuren 3 und 4 lassen erkennen, daß die Verblendung 14 einen quadratischen Querschnitt besitzt, der sich vom Basisende zum oberen Ende des Antennenmoduls 6 hin verjüngt. Die Abmessungen sind dabei so gewählt, daß die Querschnittsfläche der Verblendung 14 am Basisende des Antennenmoduls 6 jeweils dem Querschnitt des oberen Endes des darunter liegenden Antennenmoduls 6 bzw. des oberen Endes des Lichtmastes 1 entspricht, so daß die Übergänge zwischen dem Lichtmast 1 und dem Antennenmodulturm einerseits und zwischen den einzelnen Antennenmodulen 6 andererseits fließend verläuft und der erfindungsgemäße Licht/Antennenmast die in den Figuren 1 und 2 gezeigte, sich gleichmäßig nach oben hin verjüngende Außenkontur erhält.

Durch den erfindungsgemäßen Licht/Antennenmast mit mehreren übereinander angeordneten Antennenmodulen 6 wird die Möglichkeit geschaffen, die Antennen mehrerer Mobilfunkanbieter an einem einzigen Lichtmast 1 zu installieren, wobei in jedem Antennenmodul 6 die Antennen eines Anbieters untergebracht werden können. Durch den modulartigen Aufbau ist es dabei möglich, Antennenmodule jederzeit zu entfernen oder neue Antennenmodule 6 nachzurüsten, wobei sich die Montage durch die endseitig an der Säule 7 vorgesehenen Verbindungsflansche 8, 9 sehr einfach gestaltet. Durch die aerodynamische Außenkontur ist es dabei möglich, eine große Bauhöhe zu realisieren, ohne daß der Licht/Antennenmast statisch überbeansprucht wird.

## Patentansprüche

1. Antennenmodul zur Anbringung auf einem Bauwerk, insbesondere einem Lichtmast (1), mit einer zentralen Säule (7), die Befestigungsmittel (10) zur Anbringung von Sende- und/oder Empfangsantennen (11) insbesondere für die Telekommunikation aufweist und von einer Verblendung (14) aus einem funkwellendurchlässigen Material umgeben ist, wobei am Basisende und/oder am oberen Ende der Säule (7) Kupplungsmittel (8, 9) vorgesehen sind, um das Antennenmodul (6) an einem Bauwerk anzubringen oder mit einem weiteren Antennenmodul (6) zu verbinden, **dadurch gekennzeichnet, daß** die Verblendung (14) an der Säule (7) eingehängt und abgespannt ist, wobei am oberen Ende der Säule (7) ein Träger (16) angebracht ist, an welchem die Verblendung (14) aufgehängt ist, und am Basisende der Säule (7) ein weiterer Träger (15) vorgesehen ist, der die Verblendung (14) am unteren Ende positioniert, und wobei die Träger (15, 16) zumindest in ihren mit der Verblendung (14) in Kontakt kommenden Bereichen aus einem funkwellendurchlässigen Material, insbesondere einem Kunststoffmaterial bestehen.

2. Antennenmodul nach Anspruch 1, **dadurch gekennzeichnet, daß** die Verblendung (14) aus einem Kunststoffmaterial besteht.

3. Antennenmodul nach einem der vorherigen Ansprüche, **dadurch gekennzeichnet, daß** der Querschnitt der Verblendung (14) sich vom Basisende zum oberen Ende hin verjüngt.

4. Antennenmodul nach einem der vorherigen Ansprüche, **dadurch gekennzeichnet, daß** die Verblendung (14) einen quadratischen Querschnitt besitzt.

5. Antennenmodul nach einem der vorherigen Ansprüche, **dadurch gekennzeichnet, daß** die Befestigungsmittel (10) an der Säule (7) vorgesehen sind, um Antennen (11) mit einem Versatz von 120° zueinander am Umfang der Säule (7) verteilt anzuordnen.

6. Antennenmodul nach Anspruch 5, **dadurch gekennzeichnet, daß** die Befestigungsmittel (10) geeignet sind, um zwei Sätze von drei um 120° zueinander versetzten Antennen (11) übereinander an der Säule (7) anzubringen.

7. Antennenmodul nach einem der vorherigen Ansprüche, **dadurch gekennzeichnet, daß** als Befestigungsmittel an der Säule (7) Befestigungsrohre (10) angebracht sind, an denen die Antennen (11) festgespannt werden können.

8. Antennenmodul nach Anspruch 7, **dadurch gekennzeichnet, daß** am Umfang der Säule (7) verteilt mit jeweils 120° Versatz zueinander drei Befestigungsrohre (10) angebracht sind, die sich im wesentlichen über die gesamte Länge der Säule (7) erstrecken.

9. Antennenmodul nach einem der vorherigen Ansprüche, **dadurch gekennzeichnet, daß** an der zentralen Säule (7) Kabelhalterungen und/oder Kabelführungen (13) angebracht sind.

10. Antennenmodul nach einem der vorherigen Ansprüche, **dadurch gekennzeichnet, daß** die Kupplungsmittel am Basisende und/oder am oberen Ende der Säule als Kupplungsflansche (8, 9) ausgebildet sind.

11. Lichtmast mit mehreren daran angebrachten Beleuchtungskörpern (4), **dadurch gekennzeichnet, daß** am oberen Ende des Lichtmasts (1) ein Antennenmodul (6) nach einem der vorherigen Ansprüche angebracht ist.

12. Lichtmast nach Anspruch 11, **dadurch gekennzeichnet, daß** die Verkleidung (2) des Lichtmasts (1) und die Verblendung (14) des Antennenmoduls (6) eine aneinander angepaßte Kontur besitzen derart, daß der Übergang vom Lichtmast (1) zu dem daran fixierten Antennenmodul (6) im wesentlichen fließend ist.

13. Lichtmast nach Anspruch 11 oder 12, **dadurch gekennzeichnet, daß** ein Antennenturm bestehend aus mehreren übereinander angeordneten und miteinander verbundenen Antennenmodulen (6) an dem Lichtmast (1) befestigt sind.

14. Lichtmast nach Anspruch 13, **dadurch gekennzeichnet, daß** die Außenkontur der Verblendungen (14) der Antennenmodule so gewählt ist, daß der Übergang zwischen zwei aneinandergrenzenden Antennenmodulen (6) fließend ist.

15. Lichtmast nach einem der Ansprüche 11 bis 14, **dadurch gekennzeichnet, daß** am oberen Ende des Lichtmastes (1) Reflektoren (5) vorgesehen sind und die Beleuchtungskörper (4) nach oben gegen die Reflektoren (5) gerichtet sind.

## Claims

1. Aerial module for attaching to a structure, in particular a lamp post (1), with a central column (7), which has fastening devices (10) for attaching transmitting and/or receiving aerials (11), in particular for telecommunications, and which is surrounded by a facing (14) made from a material through which radio waves can permeate, whereby at the base and and/or at the upper end of the column (7) coupling devices (8, 9) are provided for attaching the aerial module (6) onto a structure or for attaching it to another aerial module (6), **characterised in that** the facing (14) is attached and clamped onto the column (7), whereby at the upper end of the column (7) a support (16) is provided onto which the facing (14) is attached, and at the base end of the column (7) a further support (15) is provided which positions the facing (14) on the lower end, and whereby the supports (15, 16) are made from a material through which radio waves can permeate, in particular a synthetic material, at least in its sections which come into contact with the facing (14).

2. Aerial module in accordance with claim 1, **characterised in that** the facing (14) is made from a synthetic material.

3. Aerial module in accordance with any of the previous claims, **characterised in that** the cross-section of the facing (14) tapers from the base end to the upper end.

4. Aerial module in accordance with any of the previous claims, **characterised in that** the facing (14) has a square cross-section.

5. Aerial module in accordance with any of the previous claims, **characterised in that** the fastening devices (10) are provided on the column (7) so as to arrange aerials (11) spaced with an offset of 120° from one another around the circumference of the column (7).

6. Aerial module in accordance with claim 5, **characterised in that** the fastening devices (10) are appropriate for attaching two sets of three aerials (11), offset by 120° from one another, over one another on the column (7).

7. Aerial module in accordance with any of the previous claims, **characterised in that** fastening pipes (10) are provided on the column (7) as fastening devices, onto which the aerials (11) can be clamped.

8. Aerial module in accordance with claim 7, **characterised in that** three attachment pipes (10) are provided around the circumference of the column (7), respectively offset by 120° to one another, and which essentially extend over the whole length of the column (7).

9. Aerial module in accordance with any of the previous claims, **characterised in that** cable supports and/or cable ducts (13) are provided on the central column (7).

10. Aerial module in accordance with any of the previous claims, **characterised in that** the coupling devices on the base end and/or the upper end of the column are in the form of coupling flanges (8, 9).

11. Lamp-post with several lighting elements (4) attached to the same, **characterised in that** an aerial module (6) in accordance with any of the previous claims is attached to the upper end of the lamp post (1).

12. Lamp post in accordance with claim 11, **characterised in that** the cladding (2) of the lamp post (1) and the facing (14) of the aerial module (6) have contours adapted to one another in such a way that the transition from the lamp post (1) to the aerial module (6) fixed to the same is essentially smooth.

13. Lamp post in accordance with claim 11 or 12, **characterised in that** an aerial tower consisting of several aerial modules positioned over one another and attached to one another, are fastened onto the lamp post (1).

14. Lamp post in accordance with claim 13, **characterised in that** the outer contour of the facings (14) of the aerial modules is chosen in such a way that the transition between two adjacent aerial modules (6) is smooth.

15. Lamp post in accordance with any of the claims 11 to 14, **characterised in that** reflectors (5) are provided on the upper end of the lamp post (1), and the lighting elements (4) are directed upwards towards the reflectors (5).

## Revendications

1. Module d'antenne pour la disposition sur une construction, spécialement sur un pylône d'éclairage (1), avec une colonne centrale (7) qui présente des moyens de fixation (10) pour la disposition d'antennes d'émission et/ou de réception (11), spécialement pour télécommunications et qui est entouré d'un masque (14) d'une matière perméable pour les ondes radio, où à l'extrémité du côté de la base et/ou à l'extrémité supérieure de la colonne (7) sont pourvus des moyens de couplage (8, 9) pour la disposition du module d'antenne (6) sur une construction ou le couplage avec un autre module d'antenne (6), **caractérisé en ce que**, le masque (14) est accroché et contraint sur la colonne (7), où à l'extrémité supérieure de la colonne (7) est disposé un support (16) d'où est accroché le masque (14) et à l'extrémité du côté de la base de la colonne (7) est pourvu un autre support (15), qui positionne le masque (14) à l'extrémité inférieure et où les supports (15, 16), au moins dans les zones qui viennent en contact avec le masque (14), consistant en matière perméable pour les ondes radio, spécialement d'une matière plastique.

2. Module d'antenne selon la revendication 1, **caractérisé en ce que**, le masque (14) consiste en matière plastique.

3. Module d'antenne selon l'une des revendications antérieures, **caractérisé en ce que**, la section transversale du masque (14) se rétrécit à partir de l'extrémité du côté de la base vers l'extrémité supérieure.

4. Module d'antenne selon l'une des revendications antérieures, **caractérisé en ce que**, le masque (14) présente une section transversale carrée.

5. Module d'antenne selon l'une des revendications antérieures, **caractérisé en ce que**, sur la colonne (7) sont pourvus les moyens de fixation (10) pour disposer sur la circonférence de la colonne (7) des antennes (11) distribuées avec un décalage de 120° entre elles.

6. Module d'antenne selon la revendication 5, **caractérisé en ce que**, les moyens de fixation (10) sont adéquats pour la disposition l'un sur l'autre sur la colonne (7) de deux jeux, chacun à trois antennes (11), décalées entre elles à 120°.

7. Module d'antenne selon l'une des revendications antérieures, **caractérisé en ce que**, sur la colonne (7) comme moyens de fixation sont disposés des tuyaux de fixation (10), desquels les antennes (11) peuvent être étroitement fixées.

8. Module d'antenne selon la revendication 7, **caractérisé en ce que**, sur la circonférence de la colonne (7), distribués avec un décalage de 120° entre eux, sont disposés trois tuyaux de fixation (10) qui en essence s'étendent sur toute la longueur de la colonne (7).

9. Module d'antenne selon l'une des revendications antérieures, **caractérisé en ce que**, sur la colonne centrale (7) sont disposés des supports pour câble et/ou des guidages pour câble (13).

10. Module d'antenne selon l'une des revendications antérieures, **caractérisé en ce que**, les moyens de couplage à partir de l'extrémité du côté de la base et/ou de l'extrémité supérieure de la colonne sont formés comme brides de couplage (8, 9).

11. Pylône d'éclairage à plusieurs corps d'éclairage (4) disposés sur celui, **caractérisé en ce que**, à l'extrémité supérieure du pylône d'éclairage (1) est disposé un module d'antenne (6) selon l'une des revendications antérieures.

12. Pylône d'éclairage selon la revendication 11, **caractérisé en ce que**, l'enveloppe (2) du pylône d'éclairage (1) et le masque (14) du module d'antenne (6) présentent un contour ajustable l'un avec l'autre de sorte que le passage à partir du pylône d'éclairage (1) vers le module d'antenne (6) fixé de celui soit en essence continu.

13. Pylône d'éclairage selon la revendication 11 ou 12, **caractérisé en ce que**, un tour d'antennes consistant en plusieurs modules d'antenne (6) disposés l'un sur l'autre et couplés entre eux, est fixé sur le pylône d'éclairage (1).

14. Pylône d'éclairage selon la revendication 13, **caractérisé en ce que**, le contour extérieur des masques (14) des modules d'antenne est tellement choisi que le passage entre deux modules d'antenne (6) voisins entre eux soit continu.

15. Pylône d'éclairage selon l'une des revendications 11 à 14, **caractérisé en ce que**, à l'extrémité supérieure du pylône d'éclairage (1) sont pourvus des réflecteurs (5) et les corps d'éclairage (4) sont dirigés en haut vers les réflecteurs (5).
